# FASCICULE DE BREVET EUROPEEN

(11) **EP 0 074 899 B1**
(45) Date de publication et mention de la délivrance du brevet: **30.07.1986**
(21) Numéro de dépôt: 82401649.7
(22) Date de dépôt: 10.09.1982
(51) Int. Cl.: F23D 11/06, B05B 3/10

(54) **Dispositif de pulvérisation pour un liquide**
Vorrichtung zum Sprühen von Flüssigkeiten
Apparatus for spraying liquids

(30) Priorité: 11.09.1981 FR 8117227
(43) Date de publication de la demande: 23.03.1983
(73) Titulaire: COMPAGNIE INTERNATIONALE DU CHAUFFAGE, 93158 Le Blanc Mesnil Cédex (FR)
(72) Inventeur: Lecerf, Philippe Jean Maurice, F-78800 Houilles (FR)
(74) Mandataire: Martin, Jean-Jacques

## Description

La présente invention concerne un dispositif de pulvérisation pour un liquide, notamment destiné à un brûleur pour combustible liquide.

On sait que la recherche d'économies d'énergie conduit à réduire la puissance des brûleurs associés aux appareils de chauffage.

Les brûleurs à coupelle rotative habituellement réservés aux fortes puissances sont cependant l'une des voies technologiques susceptibles de satisfaire aux faibles puissances calorifiques ; de tels brûleurs permettent en effet d'obtenir une excellente pulvérisation d'un combustible liquide au moyen d'une coupelle entraînée en rotation, le combustible étant introduit dans ou sur la coupelle, puis dispersé par la force centrifuge après glissement sur une surface de centrifugation de la coupelle.

Il apparaît toutefois que la technique de la coupelle rotative a besoin d'être grandement améliorée pour être adaptée à la pulvérisation de faibles débits de combustible.

En particulier, la coupelle est de façon quasi générale entraînée mécaniquement par un arbre moteur rotatif monté sur au moins deux roulements. Il en découle des problèmes d'équilibrage sensibles tant au passage de vitesses critiques qu'en régime établi à vitesse élevée. De plus, pour parvenir à une excellente qualité de pulvérisation sans accroître à l'excès le diamètre de la coupelle, il est nécessaire d'augmenter fortement la vitesse de celle-ci. Or, l'obtention de très grandes vitesses de rotation suppose de sérieuses complications si l'on a recours à des dispositifs d'entraînement classiques.

On a proposé, par exemple dans les documents DE-C-353 153, US-A-1 944 043 ou FR-A-1 303 625, de remplacer les dispositifs mécaniques d'entraînement de la coupelle par l'action d'un gaz, soufflé sous pression, sur des ailettes solidaires de cette coupelle ; la possibilité d'augmenter la vitesse de rotâtion de la coupelle, que l'on pourrait attendre d'un tel mode d'entraînement, reste cependant limitée par le fait que la coupelle est guidée rigidement à la rotation autour d'un axe fixe, si bien que le moindre balourd de la coupelle et du combustible liquide s'écoulant sur celle-ci ou la moindre hétérogénéité dans l'action du gaz sur la coupelle se traduit par des vibrations intenses, aboutissant à une usure rapide, voire à une destruction du dispositif, dès lors que la vitesse de rotation augmente.

Le but de la présente invention est notamment d'améliorer la qualité de pulvérisation d'un combustible liquide, au moyen d'un dispositif à coupelle rotative simple, peu onéreux et néanmoins adapté aux très grandes vitesses de rotation.

A cet effet, l'invention propose en combinaison d'assurer un entraînement de la coupelle à très grande vitesse par l'air de combustion, comme il est connu en soi du fait de l'existence des documents précités, et de monter la coupelle sur un support fixe par l'intermédiaire de moyens de liaison autorisant lors de la rotation une auto-orientation de la coupelle sous l'effet conjugué des efforts statiques et dynamiques dus à sa propre masse, au combustible liquide et à l'air de combustion.

La coupelle peut dès lors assurer une pulvérisation très fine, suivie d'une excellente dispersion du combustible liquide par l'air au point que, dans le cas où le combustible est un mazout domestique, le démarrage du brûleur peut s'effectuer sans nécessiter de préchauffage. L'équilibrage de la coupelle est satisfaisant depuis le repos jusqu'à une vitesse de régime élevée, par exemple supérieure à 10 000 t/mn et comprise entre 10 000 et 60 000 t/mn, susceptible d'être ajustée voire modulée par le réglage de l'écoulement d'air.

Plus généralement, dans un dispositif de pulvérisation pour un liquide, du type comportant :
une coupelle montée à la rotation autour d'un axe fixe, cette coupelle présentant un axe et une surface de centrifugation du liquide ;
des moyens d'amenée de liquide sur la surface de centrifugation de la coupelle ;
des moyens de soufflage d'un gaz dans un sens prédéterminé, parallèle à l'axe fixe ;
des moyens d'entraînement de la coupelle en rotation, lesquels moyens d'entraînement comportent sur la coupelle des ailettes placées sur le passage obligé du gaz soufflé, de telle sorte que celui-ci provoque la rotation de la coupelle par action sur les ailettes, une butée limitant le mouvement de la coupelle par rapport au support dans le sens de soufflage, la présente invention propose un perfectionnement caractérisé en ce que la coupelle est montée sur le support fixe par l'intermédiaire de moyens de liaison autorisant un décalage de l'axe de la coupelle par rapport à l'axe fixe, pour autoriser lors de la rotation de la coupelle une auto-orientation de celle-ci sous l'effet conjugué des efforts dus à sa propre masse, au liquide et au gaz soufflé.

Les moyens de liaison peuvent être constitués par un palier annulaire ou de butée, disposé entre la coupelle et un bras rattaché au support fixe d'une manière élastique, l'agencement du palier et/ou du bras autorisant un débattement angulaire limité à l'axe de la coupelle par rapport à l'axe fixe. Le palier peut avantageusement constituer et/ou être complété par un palier fluide.

Le liquide peut avantageusement être amené sous pression à la coupelle par un conduit disposé intérieurement au bras ou extérieurement à celui-ci, autour de lui, et débouchant près du palier de façon à lubrifier celui-ci. Il en résulte une excellente tenue du palier au prix d'une fuite négligeable de liquide, qui peut être ensuite recyclée vers la surface de centrifugation de la coupelle ou pulvérisée directement grâce à des dispositions appropriées.

Un passage annulaire de combustible peut être prévu entre la coupelle, alors montée à coulissement le long du bras, et une butée solidaire du bras, limitant le coulissement de la coupelle dans le sens de soufflage ; la section du passage s'ajuste alors automatiquement du fait des efforts exercés sur la coupelle par l'air et le combustible.

D'autres caractéristiques et avantages de la présente invention ressortiront de la description ci-dessous, relative à un mode de mise en oeuvre non limitatif, ainsi que des dessins annexés qui font partie intégrante de cette description.
La Figure 1 représente schématiquement un brûleur à coupelle rotative mettant en oeuvre l'invention ;
La Figure 2 montre une vue, pour l'essentiel en coupe par un plan incluant l'axe de la coupelle et celui de son support fixe alors confondus, de l'ensemble du montage de la coupelle ;
La Figure 3 montre une vue de la coupelle en coupe par le même plan ;
Les Figures 4 et 5 montrent, en des vues analogues à celles de la Figure 3, deux variantes de mise en oeuvre de l'invention.

Le brûleur à coupelle rotative 1 illustré par la Figure 1 comprend un moteur 2 susceptible d'entraîner d'une part un ventilateur 3 destiné à acheminer l'air comburant vers une chambre 4 et d'autre part une pompe 5 volumétrique à combustible liquide dont l'admission est reliée à un réservoir et le refoulement à un conduit 7 traversant la chambre 4 dans laquelle il est immobilisé par fixation sur un support 11.

Le conduit 7 débouche sur ou dans la coupelle rotative 8 elle-même située dans une chambre de combustion 9, à l'intérieur d'une tête de combustion 16, et assemblée à un support fixe 11 qui définit un axe fixe 10 autour duquel la coupelle peut tourner. Dans la forme d'exécution des Figures 1 à 3, le conduit 7 et les chambres 4 et 9 sont alignés selon l'axe 10, mais le conduit 7 peut bien entendu être non coaxial aux chambres.

La coupelle 8 est de révolution autour d'un axe 10a confondu sur les Figures 1 à 3 avec l'axe 10, mais susceptible de se décaler par rapport à celui-ci comme il apparaîtra plus loin.

Le combustible liquide issu du conduit 7 est introduit sur une surface de centrifugation 12 de la coupelle d'où, lors d'une rotation de la coupelle autour de l'axe fixe 10, il est expulsé par la force centrifuge vers la chambre de combustion 9 par exemple en passant par des fentes 28 de la coupelle.

Lorsque le ventilateur fonctionne, l'air comburant se déplace de la chambre 4 vers la chambre 9 dans un sens prédéterminé 13, parallèlement à l'axe 10 et il se subdivise (Figure 2) en un flux d'air primaire mettant en rotation la coupelle 8 par action sur une turbine 14 ou un ensemble d'ailettes solidaire de la coupelle et en un flux d'air secondaire traversant des aubes ou des fentes 15 ménagées dans la tête de combustion 16.

. Le montage de la coupelle 8 ressort plus particulièrement de la Figure 3.

Dans le mode de réalisation des Figures 1 à 3, la surface de centrifugation 12 de la coupelle est tournée vers l'aval si l'on se réfère au sens 13 et comprend successivement, de l'amont vers l'aval et dans le sens d'un éloignement par rapport à l'axe 10a, une partie tronçonique 12a qui reçoit le combustible provenant du conduit 7 via un passage régulateur de débit 27 qui sera décrit plus loin et une partie tronçonique 12b de plus grande ouverture ; les fentes 28 débouchent à l'intérieur de la coupelle sur sa surface 12b et à l'extérieur de la coupelle sur sa périphérie extérieure 29, tandis qu'une calotte 17 ferme la coupelle vers l'aval si l'on se réfère au sens 13. La surface de centrifugation peut bien entendu être agencée différemment comme le montrent les Figures 4 et 5, et peut ainsi prendre une forme plane ou toroïdale ou une forme d'hélice.

Dans l'exemple illustré aux Figures 1 à 3, la coupelle est montée par l'intermédiaire d'un palier de liaison à rotule 18 sur un bras tubulaire 19 lié au support fixe 11.

A cet effet, la coupelle présente intérieurement une face annulaire 18a d'axe 10a et de profil arrondi convexe vers l'axe 10a, la face 18a étant définie par un élément 33 rapporté et réalisé en un matériau approprié, par exemple un rubis.

Par cette face 18a, la coupelle 8 repose sur une face cylindrique 36, d'axe 10b et de diamètre inférieur au plus petit diamètre de la face 18a mais voisin de celui-ci, du bras tubulaire 19 raccordé au conduit fixe 7 par un manchon tubulaire 20 en matériau élastique. Ce manchon assure d'une part une mise en communication étanche du conduit intérieur 39 du bras 19 avec l'intérieur du conduit 7 de façon à permettre l'alimentation en combustible liquide et définit d'autre part pour le bras 19 une orientation privilégiée dans laquelle son axe 10b est confondu avec l'axe 10 (position illustrée sur les figures) tout en permettant au bras 19 de prendre élastiquement toute position dans laquelle son axe 10b est décalé angulairement par rapport à l'axe 10, dans des limites imposées par un manchon fixe 11a du support 11 entourant le manchon 38 avec un jeu périphérique J.

Ainsi, s'il apparaît lors de la rotation, un déséquilibre dans les efforts dus à l'air soufflé, au combustible liquide gravitant sur la face 12 de la coupelle 8 et le cas échéant dans la masse de la coupelle, celle-ci prend par le jeu élastique du manchon 20 une position dans laquelle l'axe 10b est incliné par rapport à l'axe 10, la coïncidence entre les axes 10, la coïncidence entre les axes 10b et 10 pouvant se rétablir d'elle-même dès que le déséquilibre disparaît.

Le montage rotulant de la coupelle 8 avec un faible jeu sur le bras 19 via sa face convexe 18a offre une autre possibilté de rattrapage instantané du déséquilibre puisque l'axe 10a de la coupelle peut ainsi se décaler angulairement par rapport à l'axe 10b.

Le centre de gravité G de la coupelle est avantageusement situé sur l'axe 10a dans un plan 35 perpendiculaire à cet axe et correspondant au plus petit diamètre de la face 18a.

Le montage décrit autorise également un coulissement de la coupelle 8 sur le bras 19 selon l'axe 10b de celui-ci, notamment vers l'aval jusqu'à une face de butée si l'on se réfère au sens 13 de soufflage.

Dans l'exemple illustré à la Figure 3 où le bras 19 est tubulaire et sert à l'alimentation de la face de centrifugation 12 de la coupelle 8 en combustible liquide, la butée est avantageusement constituée par un chapeau de renvoi 21 solidaire de l'extrémité libre 45 du bras. Le chapeau de renvoi 21 présente tranversalement par rapport à l'axe 10b une paroi pleine 46 munie d'un rebord 47 présentant une face de butée 23 en regard d'une face annulaire de butée 18b de la coupelle ou de l'élément rapporté 33 ; entre le rebord 47 et la face 36 du bras 19 sont aménagés des passages 22 pour le combustible liquide qui peut ainsi s'acheminer vers la face annulaire de butée 18b de la coupelle 8, en sens inverse du sens 13.

Pour parvenir ensuite sur la face centrifugation 12 de la coupelle rotative 8, le combustible liquide amené par le bras 19, doit passer entre la face annulaire 23 du chapeau 21 et la face 18b de la coupelle 8 et, ce faisant, il applique à la face 18b et à l'ensemble de la coupelle une poussée orientée parallèlement à l'axe 10b, en sens inverse du sens 13, ce qui tend à décoller la face 18b de la face 23 pour former entre elles un passage 27 pour le combustible vers la face 12, en contrepartie de l'action de l'air soufflé dans le sens 13, qui tend au contraire à plaquer la face 18b contre la face 23.

La coupelle rotative décrite fonctionne de la manière suivante : l'air de combustion soufflé dans le sens 13 par le ventilateur traverse les ailettes 14 et met donc en rotation la coupelle 8 pour l'amener à une vitesse élevée, par exemple de l'ordre de 40 000 t/mn, puis le combustible est amené à la coupelle par le conduit 7. Le passage des vitesses critiques et le maintien en régime s'effectuent sans déséquilibre par suite du pivotement de la coupelle 8 sur le bras 19 grâce au palier à rotule 18 et par suite de l'oscillation élastique du bras 19 relativement au support fixe 11. Le passage 27 tendant à se refermer sous l'action de l'écoùlement de combustible sortant du conduit 7, il s'établit entre la face 18a de la coupelle et la face de butée 23 une pellicule de combustible, régulée par les pressions antagonistes de l'air et du combustible. La variation de vitesse de la coupelle et le réglage ou la modulation de la puissance de combustion s'obtiennent par la commande appropriée des écoulements d'air et de combustible au moyen du réglage ou de la régulation du moteur 2. Le combustible ainsi parvenu à la surface de centrifugation 12 est expulsé vers la chambre de combustion 9 où il est dispersé dans le flux d'air.

Une très faible partie du combustible sortant des orifices 22 lubrifie le palier 18 en s'acheminant vers l'aval entre les faces 18a et 36, puis est reprise par des canaux non dessinés prévus dans la coupelle 8 pour être ramenée à la chambre de combustion 9. Le reste du combustible passe par l'interstice annulaire 27 entre la surface de butée non tournante 23 et la surface de butée tournante 18b du palier 18 pour constituer une butée fluide et être distribué sur la surface de centrifugation 12.

Lorsque le soufflage d'air et l'admission de combustible cessent, l'ensemble revient à sa position initiale, de préférence avec retour de la face 18b de coupelle contre la face de butée 23 ; ce retour peut s'effectuer à l'aide de moyens magnétiques ou élastiques complémentaires.

Dans le mode de réalisation de la Figure 4, la coupelle 48, portant des ailettes 49 analogues aux ailettes 14, est montée, par l'intermédiaire d'un palier à rotule 50 analogue au palier 18 de liaison à rotule de la coupelle 8 des figures précédentes avec le bras 19, sur un bras élastique souple 51, par exemple du type corde à piano, fixé par une queue recourbée 51a à une support fixe 52 analogue au support 11 ; ce bras 51 porte à son extrémité libre 51 b une butée annulaire 53 présentant vers l'amont, si l'on se réfère à un sens prédéterminé 54 de soufflage d'air de combustion, une face annulaire 55 de butée pour une face annulaire 56 de butée que la coupelle 48 présente en regard, vers l'aval.

De forme tubulaire, le support fixe 52 contient le bras souple 51 en définissant autour de lui un conduit 57 amenée de combustible. L'élasticité du bras 51 définit un état privilégié dans lequel l'extrémité du bras 51 portant la coupelle présente un axe 10b coïncidant avec un axe fixe 10 du support fixe 52, axe 10 auquel est parallèle le sens de soufflage 54 (position illustrée à la Figure 4), et permet au bras de prendre élastiquement des flèches par rapport à cet état privilégié. Le support 52 présente à son extrémité située vers la coupelle 48 en amont du palier à rotule 50 un ajustage 60 servant à délivrer le combustible à la coupelle 48 et à limiter le débattement angulaire du bras 51 grâce au jeu J' existant entre les deux pièces. Le combustible sortant de l'ajustage 60 parvient à la surface de centrifugation 61, placée en aval du palier à rotule 50, via des canaux ou des fentes 62 ménagés dans la coupelle et présentant toute forme appropriée ; une partie du combustible traverse le palier 50 autour du bras 51 puis entre les faces de butée 55 et 56 avant de parvenir à la surface de centrifugation.

Dans une variante non dessinée, le palier à rotule est un palier de butée et la coupelle est montée en toupie sur l'extrémité libre du bras 19 ou 24 au moyen du palier de butée tout en restant maintenue sur cette extrémité par coopération magnétique entre la coupelle et le bras. Cette coopération magnétique s'obtient par la disposition d'un aimant permanent sur la coupelle (sur le bras) pour attirer sans contact le bras (la coupelle).

Dans le mode de réalisation représenté sur la Figure 5, la coupelle 63 est constiutée par une hélice dotée d'ailettes 64 et d'un voile central percé d'un orifice central 65 et de plusieurs orifices 66 décalés radialement.

La coupelle est disposée sur une zone d'extrémité aval (en se référant à un sens 73 prédéterminé de soufflage d'air comburant) d'un bras élastique souple 67 fixé en amont par une queue coudée 67a à un support fixe 68 ; le diamètre de l'or.ifice central 65 est tel qu'il permet un montage avec jeu de la coupelle 63 sur le bras 67, de manière à former un palier 65a qui autorise selon l'invention un décalage angulaire entre les axes respectifs 10a et 10b de la coupelle et de la zone d'extrémité du bras portant celle-ci et la rotation de la coupelle 63 autour du bras 67 par l'action de l'air soufflé 73 sur l'hélice.

Le support fixe 68 est tubulaire et définit autour du bras 67 en amont de la zone de celui-ci portant la coupelle, un conduit intérieur 74 d'axe fixe 10 parallèle au sens 73 pour autoriser l'alimentation en combustible et le bras porte entre la queue coudée 67a et la coupelle 63, à l'intérieur du support 68 un manchon 69 de sorte qu'il subsiste dans une position privilégiée vers laquelle l'élasticité du bras 67 tend à ramener celui-ci et dans laquelle celui-ci un jeu périphérique J" entre le manchon 69 et le support 68 près de leur extrémité aval. La présence du manchon permet de limiter les vibrations du bras porte-coupelle qui sont de plus amorties grâce à la pellicule annulaire de combustible cheminant dans l'espace annulaire défini par le jeu J".

La coupelle 63 coopère vers l'aval avec un palier de butée 70 par exemple constituée par un rubis fixé à l'extrémité aval du bras 67 ; une rondelle 71 est interposée entre le palier de butée 70 et le voile de la coupelle 63 pour faciliter la mise en butée de la coupelle vers l'aval et pour permettre le passage du combustible. Une partie de celui-ci, en sortant du support tubulaire 68, est en effet centrifugé sur la face amont 63a de l'hélice ; une autre partie du combustible passe par les orifices 66 et par des passages 72 ménagés sur l'une et/ou l'autre des faces adjacentes des pièces 71 et 63 pour être centrifugée sur la face aval 63b de l'hélice.

On comprend que, là encore, l'axe 10b de l'extrémité aval du bras 67 peut s'incliner par rapport à l'axe fixe 10 dans la limite impartie par le jeu J", tandis que l'axe 10a de la coupelle peut prendre un débattement par rapport à l'axe 10b grâce au jeu radial existant entre le bras et l'orifice 65 de la coupelle.

## Revendications

1. Dispositif de pulvérisation pour un liquide, notamment destiné à un brûleur pour combustible liquide, et comportant :
une coupelle montée à la rotation autour d'un axe fixe, cette coupelle présentant un axe et une surface de centrifugation du liquide ;
des moyens d'amenée de liquide sur la surface de centrifugation de la coupelle ;
des moyens de soufflage d'un gaz dans un sens prédéterminé_{"}parallèle à l'axe fixe ;
des moyens d'entraînement de la coupelle en rotation, lesquels moyens d'entraînement comportent sur la coupelle (8 ; 48 ; 63) des ailettes (14 ; 49 ; 64) placées sur le passage obligé du gaz soufflé (13 ; 54 ; 73) de telle sorte que celui-ci provoque la rotation de la coupelle par action sur les ailettes, une butée (23, 18b ; 55, 56 ; 70, 71) limitant le mouvement de la coupelle par rapport au support (11 ; 52 ; 68) dans le sens de soufflage (13 ; 54 ; 73) ; caractérisé en ce que la coupelle (8 ; 48 ; 63) est montée sur le support fixe (11 ; 52 ; 68) par l'intermédiaire de moyens de liaison (33, 19, 20 ; 50, 51 ; 65a, 67) autorisant un décalage de l'axe (10a) de la coupelle par rapport à l'axe fixe (10), pour autoriser lors de la rotation de la coupelle une auto-orientation de celle-ci sous l'effet conjugué des efforts dus à sa propre masse, au liquide, et au gaz soufflé.

2. Dispositif selon la revendication 1, pour un brûleur à combustible liquide, caractérisé en ce que le gaz soufflé est de l'air de combustion.

3. Dispositif selon l'une quelconque des revendications 1 et 2, caractérisé en ce que la coupelle (8, 48) est équilibrée depuis le repos jusqu'à une vitesse de rotaiton de la coupelle (8 ; 48) supérieure à 10000 t/mm.

4. Dispositif selon l'une quelconque des revendications 1 à 3, caractérisé en ce que les moyens de liaison comportent un bras (19 ; 51 ; 67) porté par le support (11 ; 52 ; 68) et présentant un axe (10b) coïncidant avec l'axe fixe (10) et un palier (33 ; 50 ; 65a) de liaison de la coupelle (8 ; 48 ; 63) avec le bras (19 ; 51 ; 67), autorisant une coïncidence ou un décalage angulaire de l'axe (10a) de la coupelle par rapport à celui (10b) du bras.

5. Dispositif selon la revendication 4, caractérisé en ce que le bras (19) est relié au support (11) par des moyens élastiques (20) définissant une position privilégiée dans laquelle l'axe (10b) du bras (19) coïncide avec ledit axe fixe (10), et permettant au bras (19) de prendre élastiquement des positions dans lesquelles son axe (10b) est décalé angulairement par rapport à l'axe fixe (10).

6. Dispositif selon la revendication 4, caractérisé en ce que le bras (51 ; 67) présente une élasticité définissant un état privilégié dans lequel il présente un axe (10b) coïncidant avec l'axe fixe (10), et permettant au bras de prendre élastiquement des flèches par rapport à cet état privilégié.

7. Dispositif selon l'une quelconque des revendications 4 à 6, caractérisé en ce que les moyens d'amenée de liquide comportent un conduit (39) intérieur au bras (19) et débouchant vers la surface de centrifugation (12).

8. Dispositif selon l'une quelconque des revendications 4 à 6, caractérisé en ce que les moyens d'amenée de liquide comportent un conduit (57 ; 74) disposé autour du bras (51 ; 67) et débouchant vers la surface de centrifugation (61 ; 63a, 63b), en autorisant le décalage du bras (51 ; 67) par rapport à l'axe fixe (10).

9. Dispositif selon l'une quelconque des revendications 7 et 8, caractérisé en ce qu'il comporte des moyens pour faire circuler dans le palier de liaison (33 ; 50 ; 65a) du liquide amené par ledit conduit (39 ; 57 ; 74) et lubrifier ce palier (33 ; 50 ; 65a).

10. Dispositif selon les revendications 8 et 9 en combinaison, caractérisé en ce que la butée comporte un palier de butée (70) solidaire du bras (67) en aval de la coupelle (63) si l'on se réfère au sens de soufflage (73), une rondelle (71) interpo- séé entre le palier de butée (70) et la coupelle (63), des passages (72) de liquide étant ménagés sur l'une et/ou l'autre des faces adjacentes de la rondelle (71) et de la coupelle (63).

11. Dispositif selon l'une quelconque des revendications 7 à 9, caractérisé en ce que la coupelle (8 ; 48) est montée à coulissement le long du bras (19 ; 51) et en ce que le conduit (39 ; 57) débouche vers la surface de centrifugation (12 ; 61) par l'intermédiaire d'un passage annulaire (27 ; 55, 56) de liquide entre une surface annulaire de butée (23 ; 56) solidaire du bras (19 ; 51), et une surface annulaire complémentaire (18b ; 55) portée par la coupelle (8 ; 48), située en amont de la surface de butée (23 ; 56) du bras (19 ; 51) si l'on se réfère au sens prédéterminé de soufflage (13 ; 54), de telle sorte que la section de passage s'ajuste du fait des efforts exercés sur la coupelle (8 ; 48) par le gaz et le liquide.

12. Dispositif selon l'une quelconque des revendications 4 à 11, caractérisé en ce que le palier de liaison (13 ; 50 ; 65a) comporte une face périphérique extérieure annulaire du bras (19 ; 51 ; 67) et une face périphérique intérieure annulaire de la coupelle (8 ; 48 ; 63) de diamètres respectifs différents mais voisins, laissant subsister un jeu entre elles.

13. Dispositif selon la revendication 12, caractérisé en ce que l'une (18a) desdites faces présente vers l'autre (36) un profil convexe.

14. Dispositif selon la revendication 13, caractérisé en ce que ladite face (18a) présentant un profil convexe est la face périphérique intérieure (18a) de la coupelle (8 ; 48), en ce que cette face (18a) présente un plus petit diamètre dans un plan (35) perpendiculaire à l'axe (10a) de la coupelle (8 ; 48), et en ce que le centre de gravité G de celle-ci est situé à l'intersection de ce plan (35) avec l'axe (10a) de la coupelle (8 ; 48).

## Claims

1. Apparatus for spraying a liquid, in particular intended for a burner for liquid fuel and comprising :
a cup mounted to rotate about a fixed axis, this cup comprising a shaft and a centrifugation surface for the liquid ;
means for supplying liquid to the centrifugation surface of the cup ;
means for blowing a gas in a predetermined direction parallel to the fixed axis ;
means for the rotary drive of the cup, which drive means comprise on the cup (8 ; 48 ; 63) fins (14 ; 49 ; 64) located in the path of the blown gas (13 ; 54 ; 73) so that the latter causes the rotation of the cup by acting on the fins, an abutment (23, 18b ; 55, 56 ; 70, 71) limiting the movement of the cup with respect to the support (11 ; 52 ; 68) in the blowing direction (13 ; 54 ; 73) ; characterised in that the cup (8 ; 48 ; 63) is mounted on the fixed support (11 ; 52 ; 68) through the intermediary of connection means (33, 19, 20 ; 50, 51 : 65a. 67) allowing a displacement of the axis (10a) of the cup with respect to the fixed axis (10), in order to allow self-orientation of the latter under the joint effect of the forces due to its own mass, to the liquid and to the blown gas, at the time of rotation of the cup.

2. Apparatus according to Claim 1, for a burner for liquid fuel, characterised in that the blown gas is combustion air.

3. Apparatus according to one of Claims 1 and 2, characterised in that the cup (8, 48) is balanced from rest up to a speed of rotation of the cup (8 ; 48) greater than 10 000 r.p.m.

4. Apparatus according to one of Claims 1 to 3, characterised in that the connection means comprise an arm (19 ; 51 ; 67) supported by the support (11 ; 52 ; 68) and comprising an axis (10b) coinciding with the fixed axis (10) and a bearing (33 ; 50 ; 65a) for connecting the cup (8 ; 48 ; 63) to the arm (19 ; 51 ; 67) allowing coincidence or an angular displacement of the axis (10a) of the cup with respect to the axis (10b) of the arm.

5. Apparatus according to Claim 4, characterised in that the arm (19) is connected to the support (11) by elastically yielding means (20) defining a privileged position in which the axis (10b) of the arm (19) coincides with the said fixed axis (10) and allowing the arm (19) to assume elastically positions in which its axis (10b) is offset angularly with respect ot the fixed axis (10).

6. Apparatus according to Claim 4, characterised in that the arm (51 ; 67) has an elasticity defining a privileged state in which it has an axis (10b) coinciding with the fixed axis (10) and allowing the arm to assume elastically deflections with respect to this privileged state.

7. Apparatus according to one of Claims 4 to 6, characterised in that the means for supplying liquid comprise a pipe (39) inside the arm (19) and opening out towards the centrifugation surface (12).

8. Apparatus according to one of Claims 4 to 6, characterised in that the means for supplying liquid comprise a pipe (57 ; 74) arranged around the arm (51 ; 67) and opening out towards the centrifugation surface (61 ; 63a, 63b) whilst allowing the displacement of the arm (51 ; 67) with respect ot the fixed axis (10).

9. Apparatus according to one of Claims 7 and 8, characterised in that it comprises means for circulating in the connecting bearing (33 ; 50 ; 65a) liquid supplied by the said pipe (39 ; 57 ; 74) and for lubricating this bearing (33 ; 50 ; 65a).

10. Apparatus according to Claims 8 and 9 in combination, characterised in that the abutment comprises an abutment bearing (70) integral with the arm (67) downstream of the cup (63) with reference to the blowing direction (73). a washer (71) interposed between the abutment bearing (70) and the cup (63), passages (72) for liquid being provided on one and/or the other of the adjacent faces of the washer (71) and of the cup (63).

11. Apparatus according to one of Claims 7 to 9, characterised in that the cup (8 ; 48) is mounted to slide along the arm (19 ; 51) and in that the pipe (39 ; 57) opens out towards the centrifugation surface (12 ; 61) through the intermediary of an annular passage (27 ; 55, 56) for liquid between an annular abutment surface (23 ; 56) integral with the arm (19 ; 51) and a complementary annular surface (18b ; 55) supported by the cup (8 ; 48), situated upstream of the abutment surface (23 ; 56) of the arm (19 ; 51) with reference to the predetermined blowing direction (13 ; 54), so that the section of passage is adjusted owing to the forces exerted on the cup (8 ; 48) by the gas and the liquid.

12. Apparatus according to one of Claims 4 to 11, characterised in that the connection bearing (13 ; 50 ; 65a) comprises an outer annular peripheral face of the arm (19 ; 51 ; 67) and an inner annular peripheral face of the cup (8 ; 48 ; 63) of different but similar respective diameters allowing a clearance to exist therebetween.

13. Apparatus according to Claim 12, characterised in that one (18a) of the said faces has a convex profile towards the other (36).

14. Apparatus according to Claim 13, characterised in that the said face (18a) comprising a convex profile is the inner peripheral face (18a) of the cup (8 ; 48), in that this face (18a) has a smaller diameter in a plane (35) perpendicular to the axis (10a) of the cup (8 ; 48) and in that the centre of gravity G of the latter is situated at the intersection of this plane (35) with the axis (10a) of the cup (8 ; 48).

## Patentansprüche

1. Vorrichtung zum Zerstäuben einer Flüssigkeit, insbesondere für einen Brenner für eine brennbare Flüssigkeit, mit
einer Zerstäuberscheibe, die um eine feste Achse drehbar angeordnet ist und eine Achse sowie eine Zentrifugierfläche für die Flüssigkeit besitzt ;
Mitteln zum Zuführen der Flüssigkeit auf die Zentrifugierfläche der Zerstäuberscheibe ;
Mitteln zum Erzeugen einer Strömung eines Gases in vorbestimmter, parallel zur festen Achse verlaufender Richtung ;
Antriebsmitteln, um die Zerstäuberscheibe in Drehung zu versetzen, wobei diese Antriebsmittel Schaufeln (14 ; 49 ; 64) aufweisen, die auf der Scheibe (8 ; 48 ; 63) im Bereich des für die Strömung (13 ; 54 ; 73) des Gases vorgeschriebenen Durchlasses angeordnet sind, dergestalt, daß dieses die Drehbewegung der Scheibe durch Einwirkung auf die Schaufeln hervorruft, wobei ein Widerlager (23, 18b ; 55, 56 ; 70, 71) eine Bewegung der Scheibe relativ zu einem Träger (11 ; 52 ; 68) in Richtung der Strömung (13 ; 54 ; 73) begrenzt, dadurch gekenzeichnet, daß die Scheibe (8 ; 48 ; 63) auf dem festen Träger (11 ; 52 ; 68) vermittels Verbindungsmitteln (33, 19, 20 ; 50, 51 ; 65a, 67) angeordnet ist, die eine Verschiebung der Achse (10a) der Scheibe relativ zur festen Achse (10) gestatten, um bei der Drehung der Scheibe eine Selbstausrichtung derselben unter der gemeinsamen Einwirkung der Kräfte zu ermöglichen, die durch ihre Eigenmasse, die Flüssigkeit und das in Strömung versetzte Gas hervorgerufen sind.

2. Vorrichtung nach Anspruch 1 für einen Brenner für eine brennbare Flüssigkeit, dadurch gekennzeichnet, daß das in Strömung versetzte Gas Verbrennungsluft ist.

3. Vorrichtung nach Anspruch 1 oder 2, dadurch gekennzeichnet, daß die Scheibe (8, 48) von Stillstand bis zu einer Drehgeschwindigkeit der Scheibe (8, 48) von mehr als 10000 Umdrehungen pro Minute ausgewuchtet ist.

4. Vorrichtung nach einem der Ansprüche 1 bis 3, dadurch gekennzeichneet, daß die Verbindungsmittel einen vom Träger (11 ; 52 ; 68) getragenen Arm (19 ; 51 ; 67), der eine Achse (10b) bildet, die mit der festen Achse (10) zusammenfällt, sowie ein Lager (33 ; 50 ; 65a) für die Verbindung der Scheibe (8 ; 48 ; 63) mit dem Arm (19; 51 ; 67) aufweisen, das eine Übereinstimmung oder eine Winkelverschiebung der Achse (10a) der Scheibe relativ zu derjenigen (10b) des Arms gestattet.

5. Vorrichtung nach Anspruch 4, dadurch gekennzeichnet, daß der Arm (19) mit dem Träger (11) über elastische Mittel (20) verbunden ist, die eine bevorzugte Lage definieren, in der die Achse (10b) des Arms (19) mit der genannten festen Achse (10) zusammenfällt, und die es ermöglichen, daß der Arm (19) elastisch Stellungen einnimmt, in denen seine Achse (10b) eine Winkelverschiebung relativ zur festen Achse (10) hat.

6. Vorrichtung nach Anspruch 4, dadurch gekennzeichnet, daß der Arm (51 ; 67) eine Elastizität besitzt, die einen bevorzugten Zustand definiert, in dem er eine Achse (10b) hat, die mit der festen Achse (10) zusammenfällt, und ermöglicht, daß der Arm relativ zu diesem bevorzugten Zustand elastische Biegungen ausführt.

7. Vorrichtung nach einem der Ansprüche 4 bis 6, dadurch gekennzeichnet, daß die Mittel zum Zuführen der Flüssigkeit einen Kanal (39) im Innern des Arms (19) aufweisen, der zur Zentrifugierfläche (12) führt.

8. Vorrichtung nach einem der Ansprüche 4 bis 6, dadurch gekennzeichnet, daß die Mittel zum Zuführen der Flüssigkeit einen Kanal (57 ; 74) aufweisen, der den Arm (51, 57) umgibt, zur Zentrifugierfläche (61 ; 63a, 63b) führt und die Verschiebung des Arms (51 ; 67) relativ zur festen Achse (10) ermöglicht.

9. Vorrichtung nach Anspruch 7 oder 8, dadurch gekennzeichnet, daß sie Mittel besitzt, um in dem Verbindungslager (33 ; 50 ; 65a) eine Zirkulation der Flüssigkeit zu bewirken, die durch den genannten Kanal (39 ; 57 ; 74) zugeführt wird, um dieses Lager (33 ; 50 ; 65a) zu schmieren.

10. Vorrichtung nach den Ansprüchen 8 und 9 in Kombination, dadurch gekennzeichnet, daß das Widerlager ein Drucklager (70) aufweist, das, bezogen auf die Richtung der Strömung (73), stromabwärts der Scheibe (63) mit dem Arm (67) starr verbunden ist, daß eine zwischen dem Drucklager (70) und der Zerstäuberscheibe (63) angeordnete Zwischenscheibe (71) vorhanden ist und daß auf der einen und/oder der anderen der einander zugekehrten Flächen der Zwischenscheibe (71) und der Zerstäuberscheibe (63) Flüssigkeitsdurchlässe (72) ausgebildet sind.

11. Vorrichtung nach einem der Ansprüche 7 bis 9, dadurch gekennzeichnet, daß die Zerstäuberscheibe (8 ; 48) für eine Verschiebebewegung längs des Arms (19 ; 51) angeordnet ist, und daß der Kanal (39 ; 57) zu der Zentrifugierfläche (12 ; 61) über einen Flüssigkeitsringkanal (27 ; 55, 56) führt, der zwischen einer Ringfläche des Widerlagers (23 ; 56), das auf dem Arm (19 ; 51) starr angebracht ist, und einer komplementären Ringfläche (18b ; 55) angeordnet ist, die die Zerstäuberscheibe (8 ; 48) aufweist und die, bezogen auf die vorbestimmte Richtung der Strömung (13 ; 54), stromaufwärts der Fläche des Widerlagers (23 ; 56) des Arms (19 ; 51) gelegen ist, dergestalt, daß der Durchlaßquerschnitt sich aufgrund der Kräfte einstellt, die auf die Zerstäuberscheibe (8 ; 48) durch das Gas und die Flüssigkeit ausgeübt werden.

12. Vorrichtung nach einem der Ansprüche 4 bis 11, dadurch gekennzeichnet, daß das Verbindungslager (13 ; 50 ; 65a) eine ringförmige äußere Umfangsfläche des Arms (19 ; 51 ; 67) sowie eine innere ringförmige äußere Umfangsfläche der Scheibe (8 ; 48 ; 63) aufweist, deren zugehörige Durchmesser unterschiedlich, jedoch einander angenähert sind, so daß ein Spiel zwischen ihnen verbleibt.

13. Vorrichtung nach Anspruch 12, dadurch gekennzeichnete, daß eine (18a) der genannten Flächen gegen die andere (36) hin ein konvexes Profil zeigt.

14. Vorrichtung nach Anspruch 13, dadurch gekennzeichnet, daß die genannte Fläche (18a) mit konvexem Profil die innere Umfangsfläche (18a) der Scheibe (8 ; 48) ist, daß diese Fläche (18a) in einer senkrecht zur Achse (10a) der Scheibe (8 ; 48) verlaufenden Ebene (35) einen kleinsten Durchmesser besitzt und daß der Schwerpunkt (G) der Zerstäuberscheibe in der Schnittstelle dieser Ebene (35) mit der Achse (10a) der Scheibe (8 ; 48) gelegen ist.
